# EUROPÄISCHE PATENTSCHRIFT

(11) **EP 2 151 538 B1**
(45) Veröffentlichungstag und Bekanntmachung des Hinweises auf die Patenterteilung: **08.03.2017**
(21) Anmeldenummer: 08161917.3
(22) Anmeldetag: 06.08.2008
(51) Int. Cl.: E05D 15/06

(54) **Vorrichtung mit einem Laufwerk zum Halten von Platten, Laufwerk, Laufschiene und Trennelement**
Device with a sliding guide for supporting panels, sliding guide, guide rail and partition element
Dispositif avec un guide coulissant pour le support des panneaux, guide coulissant, rail de guidage et élément de séparation

(43) Veröffentlichungstag der Anmeldung: 10.02.2010
(73) Patentinhaber: HAWA AG, 8932 Mettmenstetten (CH)
(72) Erfinder: Haab, Gregor, CH-6340, Baar (CH); Wüthrich, Hans, CH-8907, Wettswil (CH)
(74) Vertreter: Rutz & Partner

(56) Entgegenhaltungen:
- EP-A- 1 916 370
- WO-A-2007/113655
- DE-U1- 9 415 254
- DE-U1-202006 007 326
- US-A- 3 457 676

## Beschreibung

Die Erfindung betrifft eine Vorrichtung mit einem Laufwerk zum Halten eines Trennelements, insbesondere einer Glasplatte.

Zum Trennen oder Gestalten von Räumen oder zum Abschliessen von Raum- oder Fensteröffnungen werden oft Trennelemente, wie Schiebetüren verwendet, die an entlang einer Laufschiene verschiebbaren Laufwerken befestigt und gegebenenfalls drehbar gelagert sind.

Eine gattungsgemässe Vorrichtung mit einem Laufwerk zum Halten eines Trennelements ist z.B. aus [1], EP 1 916 370 A1, bekannt. In der hier wesentlichen Ausgestaltung weist das Laufwerk zwei Laufwerksteile auf, die beidseits des Trennelements verankert und je mit wenigstens einem oder mehreren Laufrädern versehen sind, die auf dazu korrespondierenden Füssen der beiden Seitenteile einer symmetrisch ausgestalteten Laufschiene geführt sind. Da das Trennelement in den Querschnitt der Laufschiene hinein ragt und durch die Laufwerksteile nicht weit unterhalb der Laufschiene verschiebbar gehalten ist, treten die Vorrichtungsteile kaum störend in Erscheinung, weshalb auch keine grösseren Abdeckvorrichtungen erforderlich sind.

Aus der WO 2007/113655 A ist ferner eine Vorrichtung gemäß dem Oberbegriff des Anspruchs 1 bekannt, welche es erlaubt, störende Drehmomente anhand eines zusätzlichen Laufrades zu kompensieren.

Aus der DE 94 15 254 U1 ist ein der Lagerung eines horizontal verfahrbaren Trennelements dienender Rollbeschlag bekannt, der einen an der Oberseite des Trennelements befestigten Träger aufweist, der ein Laufwerk mit zwei auf einer Schiene abgestützten Rollen trägt. Der L-förmig ausgestaltete Träger ist mittels Schrauben an der Oberseite des Trennelements befestigt.

Die CA2465041A1 offenbart eine Vorrichtung zum Halten eines Trennelements mit einem Laufwerk, das entlang einer Laufschiene führbare Laufräder und einen Laufwerkskörper umfasst, der in einem C-Profil-förmigen Führungsprofil eines mit dem Trennelement verbundenen Montageelements verschiebbar gehalten und mittels Arretierelementen arretierbar ist.

Der vorliegenden Erfindung liegt die Aufgabe zugrunde, die eingangs genannten Vorrichtungen weiter zu verbessern. Insbesondere ist eine Vorrichtung zu schaffen, die noch weniger Raum in Anspruch nimmt. Weiterhin soll es die Vorrichtung erlauben, das Trennelement näher an einer Wand zu montieren, so dass das Trennelement weniger Platz in Anspruch nimmt und sich ästhetisch besonders vorteilhaft in einen Raum einfügt. Weiterhin sollen die Betriebseigenschaften der Vorrichtung, insbesondere die Laufeigenschaften des Laufwerks, weiter verbessert werden, so dass Vorteile hinsichtlich der Laufruhe und der Lebensdauer der Vorrichtung resultieren.

Insbesondere soll es anhand der erfindungsgemässen Vorrichtung auch möglich sein, einen Raum thermisch und akustisch besser zu isolieren, um thermische oder akustische Brücken zu vermeiden, welche verhindern, dass Trennelemente an Stellen mit thermisch oder akustisch kritischen Verhältnissen installiert werden können.

Zudem soll die Vorrichtung mit reduziertem Aufwand hergestellt und montiert werden können.

Diese Aufgabe wird mit einer Vorrichtung gelöst, welche die in Anspruch 1 angegebenen Merkmale aufweist. Vorteilhafte Ausgestaltungen der Erfindung sind in weiteren Ansprüchen angegeben.

Die erfindungsgemässe Vorrichtung, die dem Halten und Führen eines Trennelements, insbesondere einer Glasplatte, dient, weist ein Montageelement und ein Laufwerk mit einem Laufwerkskörper auf, welches anhand wenigstens eines Laufrades auf einem Laufelement einer Laufschiene führbar ist. Zur Installation der Vorrichtung wird das Montageelement mit dem Trennelement verbunden. Anschliessend wird das Laufwerk mit dem Montageelement gekoppelt.

Erfindungsgemäss weist das seitlich an einer Oberkante des Trennelements montierbare Montageelement ein mit einer ersten Führungsfläche versehenes Führungsprofil auf, welches ein unteres und ein oberes Flanschelement des in das in das Führungsprofil eingeschobenen Laufwerkskörpers hält, der entlang einer ersten Führungsfläche im Führungsprofil verschiebbar und mittels Arretierelementen an geeigneter Position arretierbar ist.

Die erfindungsgemässe Vorrichtung weist zahlreiche Vorteile auf. Das Montageelement liegt am oberen Ende seitlich z.B. an einer Glasplatte an und überlappt die Glasplatte in einer vorzugsweisen Ausgestaltung nur durch ein dünnes Flanschelement.

Das Montageelement nimmt im Bereich der Oberkante der Glasplatte daher nur wenig Raum für das Führungsprofil in Anspruch, welches einem C-Profil mit einem unteren und einem oberen Profilendstück entspricht, die gegeneinander geöffnete Aufnahmenuten bilden, die der Aufnahme der Flanschelemente des Laufwerkskörpers dienen, die vorzugsweise eine einstückig mit dem Laufwerkskörper verbundene Flanschplatte bilden. Ferner wäre es möglich, wenigstens eines der Flanschelemente oder die gesamte Flanschplatte separat zu fertigen und mit dem Laufwerkskörper zu verbinden. Damit die Abmessungen des Laufwerkskörpers und der Fertigungsaufwand klein gehalten werden kann, wird in die Oberseite des Laufwerkskörpers vorzugsweise eine Führungsnut eingearbeitet, durch die das obere Flanschelement des Laufwerkskörpers freigelegt wird.

Da das Führungsprofil des Montageelements nur wenig Raum in Anspruch nimmt, resultieren insgesamt minimale Abmessungen für das Montageelement. Zu beachten ist ferner, dass das Führungsprofil einen Teil des Laufwerkskörpers aufnimmt, weshalb der entsprechende Raum grundsätzlich durch das Laufwerk genutzt wird. Durch das Einschieben des Laufwerks in das Führungsprofil wird zudem erreicht, dass das eingeführte und arretierte Laufwerk ebenfalls auf der Höhe des Endbereichs der Glasplatte gehalten wird. Konsequenterweise wird nebst dem Laufwerk auch der obere Endbereich der Glasplatte in die Laufschiene aufgenommen, weshalb die Vorrichtung derart dimensioniert werden kann, dass alle Vorrichtungsteile innerhalb der Laufschiene liegen und von aussen nicht sichtbar sind. Aufgrund der geringen Abmessungen der Vorrichtungsteile und der Verwendung nur eines Laufelements können auch die Dimensionen der Laufschiene klein gehalten werden, die ein vorzugsweise mit der Decke verbindbares Schienenmittelteil aufweist, das an einer Seite mit einem vorzugsweise mit einer Wand verbindbaren ersten Schienenseitenteil verbunden und auf der anderen Seite fest oder lösbar mit einem zweiten Schienenseitenteil verbunden ist, an dessen Unterseite ein dem Abrollen der Laufräder dienendes Laufelement angeordnet ist, das in den zumindest annähernd rechteckigen Querschnitt hineinragt, der durch das Schienenmittelteil und die Schienenseitenteile gebildet wird.

Zudem kann das an einer Seite gehaltene Trennelement mit der anderen Seite mit minimalem Abstand an einer Wand angeordnet werden, an der normalerweise auch die Laufschiene befestigt wird.

Aufgrund der Tatsache, dass der obere Bereich der Glasplatte weit in die Laufschiene hineinragt, ergeben sich ferner, ohne zusätzlichen Aufwand, deutlich verbesserte Isolationseigenschaften. Isolationslücken bestehender Schienensysteme, die bis anhin als unvermeidbar galten, können fast vollständig vermieden werden. Das Trennelement dient daher nicht nur im sichtbaren Bereich, sondern auch innerhalb der Laufschiene als akustisch und thermisch wirkender Raumtrenner. Mit einfachen Massnahmen gelingt es, den Raum zwischen dem Trennelement und dem Schienenmittelteil praktisch vollständig zu schliessen. Dazu kann auf dem Trennelement zusätzlich ein Isolationselement vorgesehen sein, dass mit dem Schienenmittelteil zusammengewirkt, gegebenenfalls in eine darin vorgesehene Isolationsnut eingreift. Grundsätzlich ist es möglich, dass das Trennelements selbst oder ein Teil davon, in eine solche Isolationsnut eingreift. Die neue Schienetechnologie öffnet daher neue Anwendungsbereiche. Von erfindungsgemässen Vorrichtungen gehaltene Trennelemente können vermehrt auch in Aussenbereichen mit thermisch ungünstigeren Bedingungen oder für Konferenzräume verwendet werden, in denen auf eine optimale Schallisolation Wert gelegt wird.

Die erfindungsgemässe Vorrichtung erlaubt es, die Höhe der Glasplatte in einfacher Weise zu justieren, indem das Montageelement gegenüber dem in der Laufschiene auf konstanter Höhe gehaltenen Laufwerk verschoben wird. Dazu wird ein Montageelement verwendet, dessen Führungsfläche um einen ersten Winkel a von mehr als 0° gegenüber der Oberkante der Glasplatte geneigt ist. Da das obere Flanschelement des Laufwerkskörpers an dieser Führungsfläche anliegt, erfolgt mit der Verschiebung des Montageelements relativ zum Laufwerk somit eine gewünschte Höhenverschiebung des Laufwerks relativ zum Trennelement. Die Höhe des Trennelements kann daher optimal justiert werden, um Fertigungs- und Montagetoleranzen auszugleichen und insbesondere, um das optimale Zusammenwirken eines vorzugsweise vorgesehenen Isolationselements mit dem Schienenmittelteil, gegebenenfalls einer darin vorgesehene Isolationsnut einzustellen.

Das Führungsprofil weist ein sich von einem zum anderen Ende in der Höhe verjüngendes C-Profil auf, dessen oberes Profilendstück dem Halten des oberen Flanschelements und dessen unteres Profilendstück dem Halten des unteren Flanschelements des Laufwerkskörpers dient. Das Laufwerk weist daher wenigstens eine zur ersten Führungsfläche korrespondierende zweite Führungsfläche auf, die zusammen mit dem unteren Flanschelement einen zweiten Winkel b einschliesst, der vorzugsweise identisch zum ersten Winkel a ist. Der Laufwerkskörper bildet in diesem Fall gesamthaft einen Keil mit einer gegenüber der Oberkante der Glasplatte geneigten Oberseite und einer Unterseite auf, die parallel zur Oberkante der Glasplatte ausgerichtet ist. Bei der Höhenverschiebung der Glasplatte erfolgt daher eine Parallelverschiebung der Oberkante der Glasplatte zur Unterseite des Laufwerkskörpers.

Der Laufwerkskörper ist mit wenigstens einer Radachse versehen, mittels der ein Laufrad gehalten wird. In einer besonders bevorzugten Ausgestaltung ist das Laufwerk mit einer drehbar gelagerten Radhalterung versehen. Vorzugsweise wird in den Laufwerkskörper eine Welle eingesetzt, mittels der ein z.B. balkenförmiges Trägerelement drehbar gehalten wird, welches beidseits der Welle je mit einer Radachse und einem Laufrad versehen ist.

Das Laufwerk kann daher prinzipiell in drei Teile unterteilt werden, nämlich in den Laufwerkskörper, die an der einen Seite des Laufwerkskörpers einstückig oder lösbar mit verbundene, keilförmige Flanschplatte sowie die mittels der Welle drehbar gelagerte Radhalterung. Der Laufwerkskörper wird derart dimensioniert, dass er die Flanschplatte und die senkrecht dazu stehende Welle unter der Last der Glasplatte stabil halten kann. Die Dimensionen des einfach aufgebauten Laufwerkskörpers sind daher primär von der zu tragenden Last abhängig, weshalb der Laufwerkskörper und somit das gesamte Laufwerk mit minimalen Abmessungen realisiert werden können.

Das Montageelement und der Laufwerkskörper werden ferner vorzugsweise derart dimensioniert, dass das wenigstens eine Laufrad, zumindest jedoch deren Radachse, die senkrecht zu einer vom Trennelement gebildeten Ebene steht, unabhängig von der Position des Laufwerks innerhalb des Führungsprofils stets unterhalb der Oberkante des Trennelements liegt. Die Laufräder liegen daher vorzugsweise im oberen Endbereich der Glasplatte, überragen diese jedoch nicht oder nur wenig, weshalb die Oberkante des Trennelements nahe des Schienenmittelteil gehalten werden kann.

Damit das Laufwerk in einer gewählten Höheneinstellung fixiert werden kann, weist das untere Profilendstück vorzugsweise einen Sicherungsbalken mit wenigstens einer Gewindebohrung auf, durch die ein frontseitig vorzugsweise mit einer Ringschneide versehener Gewindebolzen derart gegen den in das Führungsprofil eingeführten Laufwerkskörper drehbar ist, dass die ersten und zweiten Führungsflächen gegeneinander gepresst werden. Die Gewindebolzen des installierten Montageelements sind vorzugsweise vertikal ausgerichtet und können daher von unten mit wenigen Handgriffen festgezogen werden.

Die Vorrichtungsteile können aus verschiedenen Materialien hergestellt werden. Das Montageelement und der Laufwerkskörper können vorteilhaft aus Aluminium gefertigt werden. Für die Radhalterung können Elemente aus Stahl verwendet werden.

Nachfolgend wird die Erfindung anhand von Zeichnungen näher erläutert. Dabei zeigt:
- Fig. 1: eine Vorrichtung 1 mit einem Laufwerk 1, das einerseits in eine Laufschiene 2 und andererseits in ein Montageelement 3 einführbar ist, das mit einem Trennelement 6, z.B. einer Glasplatte, verbunden ist;
- Fig. 1a: eine schematische Darstellung des Montageelements 3, welches ein Führungsprofil 30 mit einer ersten Führungsfläche 333 aufweist, entlang der der Laufwerkskörper 1 verschiebbar ist;
- Fig. 1b: eine Frontansicht des Laufwerks 1 von Figur 1 mit in das Führungsprofil 30 einführbaren Flanschelementen 114, 115 und einem mittels einer Welle 122 drehbar gehaltenen Trägerelement 121, an dem beidseits der Welle 122 je ein Laufrad 124; 125 angeordnet ist;
- Fig. 1c: die an einer Wand montierbare Laufschiene 2 in einer Schnittdarstellung mit einem Schienenmittelteil 22, das an einer Seite mit einem ersten Schienenseitenteil 21 verbunden und auf der anderen Seite mit einem zweiten Schienenseitenteil 23 verbunden ist, an dessen Unterseite ein für das Abrollen der Laufräder 124; 125 vorgesehenes Laufelement 231 angeordnet ist, auf das eine zusätzlich von einer Halterippe 232 gehaltene Puffervorrichtung 5 aufgesetzt ist;
- Fig. 1d: die in Fig. 1c von vorn gezeigte Puffervorrichtung 5 in räumlicher Darstellung;
- Fig. 2a: eine seitliche Ansicht des Montageelements 3 und des Laufwerks 1 von Figur 1;
- Fig. 2b: die Einführung des Laufwerks 1 in das Montageelement 3;
- Fig. 2c: das in das Montageelement 3 eingeführte Laufwerk 1 bei der Höhenjustierung relativ zu Oberkante 62 des mit dem Montageelement 3 verbundenen Trennelements 6;
- Fig. 3: das Montageelement 3 sowie weitere der Verbindung mit dem Trennelement 6 dienende Vorrichtungsteile 37, 38, und 39, in räumlicher Darstellung;
- Fig. 4: das Montageelement 3 von Figur 3 mit einer ersten Führungsfläche 333, entlang der das Laufwerk 1 während der Höhenjustierung des Trennelements 6 geführt wird, sowie die weiteren der Verbindung mit dem Trennelement 6 dienenden Vorrichtungsteile 37, 38, und 39, in Schnittdarstellung;
- Fig. 5a: eine mit der Decke verbundene Laufschiene 2, in der ein Trennelement 6 mittels des Laufwerks 1 und des Montageelements 3 von Figur 1 gehalten und geführt ist und in der eine Puffervorrichtung 5 zwischen dem Laufelement 231 und einer Halterippe 232 gehalten ist;
- Fig. 5b: die Laufschiene 2 sowie das mittels des Laufwerks 1 und des Montageelements 3 gehaltene Trennelement 6 von Figur 5a von der anderen Seite gesehen;
- Fig. 6a: eine mit einer Wand 7 verbundene zweiteilige Laufschiene 2, in der ein Trennelement 6 mittels des Laufwerks 1 und des Montageelements 3 von Figur 1 gehalten und geführt ist;
- Fig. 6b: die in Figur 6a in Schnittdarstellung gezeigte zweiteilige Laufschiene 2 in räumlicher Ansicht mit einem Abdeckprofil 4B;
- Fig. 7a: eine an einer Wand 7 oder einer Decke 8 montierbare, gegebenenfalls auch einbetonierbare Laufschiene 2 in einer bevorzugten Ausgestaltung;
- Fig. 7b: die Laufschiene 2 von Figur 7a mit einem ersten Abdeckprofil 4A, das bei der Wand- oder Deckenmontage der Laufschiene 2 verwendet wird; und
- Fig. 7c: die in eine Decke eingelassene Laufschiene 2 von Figur 7a mit einem zweiten Abdeckprofil 4B, welches den Bereich zwischen dem zweiten Schienenseitenteil 23 und dem Trennelement 6 abdeckt.

Figur 1 zeigt eine Vorrichtung 1 mit einem Laufwerk 1, das einerseits in eine Laufschiene 2 einführbar und andererseits mit einem Montageelement 3 koppelbar ist, das an einem Trennelement 6, z.B. einer Glasplatte, montiert wurde.

Das in Figur 1a schematisch gezeigte Montageelement 3 besteht im Wesentlichen aus einem C-Profil-förmigen Führungsprofil 30, das ein Profilmittelstück 31, ein oberes Profilendstück 33 und ein unteres Profilendstück 35 aufweist, die eine Aufnahmeöffnung 36 definieren, deren Höhe von einem zum anderen Ende des Führungsprofils 30 von einem ersten Wert c1 zu einem zweiten Wert c2 abnimmt, wodurch eine gegenüber der Oberkante 62 der Glasplatte 6 geneigte erste Führungsfläche 333 gebildet wird. Die Neigung der Führungsfläche 333 wird dabei durch die Änderung des Querschnitts des oberen Profilendstücks 33 bestimmt, die über den gesamten Bereich stetig verläuft. Die Abmessungen des unteren Profilendstücks 35 sind hingegen über den gesamten Bereich konstant, weshalb das untere Profilendstück 35 durchwegs parallel zur Oberkante 62 der Glasplatte 6 ausgerichtet ist. Die durch die beiden Profilendstücke 33 und 35 begrenzte Aufnahmeöffnung 36 weist daher etwa die Form einer keilförmigen Scheide auf.

In dieser vorzugsweisen Ausgestaltung kann das Montageelement 3 daher relativ zum Laufwerk 1 verschoben werden, wodurch die Höhe des Trennelements bzw. der Glasplatte 6 eingestellt werden kann.

Das Montageelement 3 weist ferner ein Winkelstück 32 auf, welches mit der Rückseite des Führungsprofils 30 bzw. mit dem Profilmittelstück 31 einen Winkel von 90° einschliesst und das die Oberseite der Glasplatte 6 teilweise überdeckt. Das Montageelement 3 kann daher in einfacher Weise auf die Glasplatte 6 aufgelegt und montiert werden, wie dies nachstehend mit Bezug auf Figur 3 noch näher beschrieben wird.

In die Aufnahmeöffnung 36 des Führungsprofils 30 sind am Laufwerkskörper 11 vorgesehene Flanschelemente 114, 115 einschiebbar, welche eine durchgehende Flanschplatte 13 bilden, die im frontseitigen Bereich 111 die Form einer zur Aufnahmeöffnung 36 korrespondierenden keilförmigen Klinge aufweist. Der frontseitige Bereich 111 des Laufwerkskörpers 11 weist in dieser vorzugsweisen Ausgestaltung ebenfalls eine Keilform auf. Der rückseitige Bereich 112 des Laufwerkskörpers 11, in dem die unteren und oberen Flanschelemente 114, 115 parallel verlaufen, weist hingegen die Form eines Quaders auf. Damit die Abmessungen des Laufwerks 1 klein gehalten werden können, ist vorgesehen, dass das obere Flanschelement 114 den Laufwerkkörper 11 nicht überragt, sondern durch eine Führungsnut 113 von diesem getrennt ist. Die Oberseite des oberen Flanschelements 114, welche eine zur ersten Führungsfläche 333 korrespondierende zweite Führungsfläche 1141 bildet, verläuft daher auf derselben Höhe wie der Laufwerkskörper 11, dessen Abmessungen mit zusätzlichem Aufwand noch weiter reduziert werden könnten. In Figur 1 ist ferner gezeigt, dass an einem Ende der Führungsnut 113 ein Anschlagstift 119 vorgesehen ist, der als Anschlag für das obere Profilendstück 33 dient (siehe Figur 2b).

In einer Bohrung 118 im Laufwerkskörper 11 ist ferner eine Welle 122 vorgesehen, mittels der ein Rotor 121 drehbar gehalten ist, der beidseits mit Radachsen 1241, 1251 und Laufrädern 124, 125 versehen ist. Der Rotor 121 weist an einem Ende ferner einen Haltebolzen 126 auf, der von der in den Figuren 1c und 1d gezeigten Puffervorrichtung 5 erfasst und gehalten werden kann. Durch die Verwendung des Rotors 121 wird gewährleistet, dass die beiden Laufräder 124, 125 unabhängig von allfälligen Fertigungs- und Montagetoleranzen stets mit gleicher Belastung auf dem Laufelement 231 der Laufschiene 2 anliegen. Sollte beispielsweise die Höhenjustierung nicht präzise erfolgt sein, mit dem Resultat, dass die Glasplatte 6 nicht horizontal ausgerichtet ist, so werden nicht nur einzelne der Laufräder belastet, sondern es findet ein automatischer Lastausgleich statt.

Aus Figur 1b ist ersichtlich, dass das Laufwerk 1 im Wesentlichen aus der Flanschplatte 13, dem restlichen Laufwerkskörper 11 sowie einer Radhalterung 12 besteht, die aus der Welle 122 sowie dem mit den Laufrädern 124, 125 versehenen Rotor 121 besteht. Die Dimensionen des Laufwerks 1 können daher soweit reduziert werden, wie es die auftretende Belastung durch das Trennelement 6 erlaubt.

In Figur 1b ist ferner gezeigt, dass die Oberseite der Flanschplatte 13 bzw. die Oberseite des oberen Flanschelements 114 eine schraffiert gezeigte Führungsfläche 1141 bildet, die zu der im Montageelement 3 vorgesehenen Führungsfläche 333 korrespondiert (siehe die Figur 1a). Nach der Installation des Trennelements 6 und während der Justierung der Vorrichtung liegen diese Führungsflächen 1141 und 333 aneinander an, über die daher auch die Kraftübertragung erfolgt.

Nach der Justierung der Vorrichtung wird der Laufwerkskörper 11 bzw. die Flanschplatte 13 mittels zwei Gewindebolzen 92 gegen das obere Profilendstück 33 gepresst. Die beiden Gewindebolzen 92 sitzen in Gewindebohrungen 351, die in einem Sicherungsbalken 350 angeordnet sind, welcher an das untere Profilendstück 35 angeformt ist.

In den Figuren 1 und 1c ist ferner die Laufschiene 2 gezeigt, die ein Schienenmittelteil 22 aufweist, das an einer Seite mit einem ersten Schienenseitenteil 21 und auf der anderen Seite mit einem zweiten Schienenseitenteil 23 verbunden ist, an dessen Unterseite ein Fussstück 230 mit einem dem Abrollen der Laufräder 124, 125 dienenden Laufelement 231 vorgesehen ist. Das zweite Schienenseitenteil 23 ist ferner mit einer Halterippe 232 versehen, die in eine Haltenut 511 des Körpers 51 der in den Figuren 1c und 1d gezeigten Puffervorrichtung 5 eingreifen kann.

Die in Figur 1d in räumlicher Darstellung gezeigte Puffervorrichtung 5, die zudem durch das Laufelement 231 gestützt und mittels Gewindebolzen 92 mit dem Schienenmittelteil 22 verspannt wird, weist ein mittels einer Schraube 94 montiertes Federelement 52 auf, welches den am Laufwerk 1 vorgesehenen Haltebolzen 126 erfassen und halten kann. Ferner weist die Puffervorrichtung 5 einen elastischen Anschlag 53 auf, an den das mit dem Haltebolzen 126 versehene Teil des Rotors 121 oder ein Teil des Laufwerks 1 anstossen kann, wodurch das verschiebbare Trennelement 6 im Bereich des Endanschlags elastisch aufgefangen werden kann.

Figur 2a zeigt eine seitliche Ansicht des Montageelements 3 und des Laufwerks 1 von Figur 1. Es ist ersichtlich, dass die Führungsfläche 333 des Montageelements 3, die innerhalb des oberen Profilendstücks 33 vorgesehen ist, und das obere Flanschelement 114 des Laufwerkskörpers 11 um dasselbe Mass geneigt sind, während das untere Profilendstück 35 und das untere Flanschelement 115 beide waagrecht ausgerichtet sind. Das Führungsprofil 30 bildet eine Scheide, in die die durch die oberen und unteren Flanschelemente 114, 115 gebildete, klingenförmige Flanschplatte 13 (siehe Figur 1b) einführbar ist.

Figur 2b zeigt die Einführung des Laufwerks 1 bzw. der Flanschplatte 13 in das Führungsprofil 30 des Montageelements 3. Zur Vereinfachung dieses Vorgangs ist das frontseitige Ende des oberen Profilendstücks 33, das einen Flansch bildet, in ein geneigt verlaufendes erstes Flanschteil 331 und in ein unverkürztes zweites Flanschteil 332 aufgeteilt, welches beim Einführen des Laufwerks 1 in die zum oberen Flanschelemente 114 benachbarte Führungsnut 113 eingeführt wird. Es ist gezeigt, dass die Führungsnut 113 derart tief verläuft, dass die Flanschteile 331, 332 des oberen Profilendstücks 33 vollständig darin aufgenommen werden können. Es wäre hingegen auch möglich, eine Führungsfläche 1131 in der Führungsnut 113 vorzusehen.

Figur 2c zeigt das mit dem Montageelement 3 gekoppelte Laufwerk 1 bei der Höhenjustierung relativ zur Oberkante 62 des mit dem Montageelement 3 verbundenen Trennelements 6. Durch die seitliche Verschiebung des Laufwerks 1 relativ zum Montageelement 3 wird dessen Lage auch in der Höhe verschoben. Sofern das Laufwerk 1 in die Laufschiene 2 eingesetzt ist, führt eine seitliche Verschiebung x des Montageelements 3 relativ zum Laufwerk 1 somit zu einer Höhenverschiebung y der mit dem Montageelement 3 verbundenen Glasplatte 6.

Die erste und zweite Führungsfläche 333 des Montageelements 3 und die zweite Führungsfläche 1141 des Laufwerks 1 liegen aneinander an. Während das obere Flanschelement 114 in der Aufnahmenut 361 des oberen Profilendstücks 33 an der ersten Führungsfläche 333 anliegt, ist das untere Flanschelement 115 des Laufwerkskörpers 11 in der Aufnahmenut 362 des unteren Profilendstücks 35 nur seitlich gehalten. Das untere Flanschelement 115 des Laufwerkskörpers 11 dient dabei der Aufnahme senkrecht zur Glasplatte 6 verlaufender Kräfte.

Nach der Höhejustierung des Trennelements 6 bzw. des Laufwerks 1 werden Gewindebolzen 92, die in einem am unteren Profilendstück 35 vorgesehenen Sicherungsbalken angeordnet sind, gegen den Laufwerkskörper 11 gedreht. Vorzugsweise sind die Gewindebolzen 92 frontseitig mit Ringschneiden versehen, die formschlüssig in den Laufwerkskörper 11 eindringen und diesen fixieren können. Auf diese Weise resultiert nicht nur eine kraftschlüssige, sondern auch eine formschlüssige Verbindung, die gewährleistet, dass das Laufwerk 1 unverschiebbar gehalten bleibt.

In Figur 2c ist ferner gut sichtbar, dass der Laufwerkskörper 11 das Montageelement 3 weder unterhalb noch oberhalb überragt. Demzufolge überragt der Laufwerkskörper 1 auch nicht die Oberkante 62 der Glasplatte 6. Ferner ist ersichtlich, das auch die Radachsen 1241, 1251 und sogar die Laufräder 124, 125 die Oberkante 62 der Glasplatte 6 nicht oder nur minimal überragen. Folglich ist der obere Randbereich der Glasplatte 6 zusammen mit dem Laufwerk 1 innerhalb der Laufschiene 2 nahe dem Schienenmittelteil 22 gehalten, weshalb unterhalb der Laufschiene 2 keine Vorrichtungsteile sichtbar sind und die Laufschiene 2 in zwei Zonen aufgetrennt wird. Ein optimaler ästhetischer Eindruck kann daher in einfacher Weise erzielt werden, indem nur die freiliegenden Teile der Laufschiene 2 abgedeckt werden. Größere Abdeckprofile, die in den Raum hineinragen, können vermieden werden.

Figur 3 zeigt das Montageelement 3 sowie weitere der Verbindung mit dem Trennelement 6 dienende Vorrichtungsteile 37, 38, und 39, mittels derer das Montageelement 3 mit der Glasplatte 6 verbunden wird. Es ist symbolisch gezeigt, dass die Glasplatte 6 eine nach oben geöffnete Ausnehmung 61 aufweist, die durch ein Schutzelement 37 abgedeckt ist, das seinerseits eine entsprechende Öffnung 373 aufweist. In die Ausnehmung 61 ist ein mit einem Randflansch 381 versehener Hohlzylinder 382 eines Zentrierelements 38 eingesetzt. Im Hohlzylinder 382 ist zentrisch oder exzentrisch eine Innenbohrung 383 vorgesehen, in die ein Montagezylinder 392 eines Verbindungselements 39 einsetzbar ist, der mit einer Gewindebohrung 393 versehen und mit einem Abschlussflansch 391 verbunden ist. Das Montageelement 3 kann daher in einfacher Weise montiert werden, indem das Verbindungselement 39 in das Zentrierelement 38 verschoben und mit diesem in die Ausnehmung 61 eingesetzt wird. Anschliessend wird eine Verbindungsschraube 93 durch eine Öffnung 311 im Montageelement 3 hindurchgeführt und in die Gewindebohrung 393 des Montagezylinders 392 eingedreht.

Figur 4 zeigt das installierte Montageelement 3 mit den Vorrichtungsteilen 38, 39 von Figur 3 in einer Schnittdarstellung. In dieser Ansicht sind die im unteren Profilendstück 35 vorgesehene Aufnahmenut 362 sowie die in der Aufnahmenut 361 des oberen Profilendstücks 33 vorgesehene Führungsfläche 333, entlang der das Laufwerk 1 während der Höhenjustierung des Trennelements 6 geführt wird, gut erkennbar. Es ist ersichtlich, dass das Montageelement 3 nur wenig Platz in Anspruch nimmt und zudem Raum (Aufnahmeöffnung 36) für die Aufnahme eines Teils (Flanschplatte 13) des Laufwerkskörpers 11 bietet.

Figur 5a zeigt eine mittels einer Montageschraube 91 mit der Decke verbundene Laufschiene 2, in der ein Trennelement 6 mittels des Laufwerks 1 und des Montageelements 3 von Figur 1 gehalten und geführt ist und in der eine Puffervorrichtung 5 zwischen dem Laufelement 231 und einer Halterippe 232 gehalten ist. Es ist ersichtlich, dass alle genannten Vorrichtungsteile innerhalb des Schienenquerschnitts angeordnet sind, der durch das Schienenmittelteil 22 und die beiden Schienenseitenteile 21, 23 gebildet wird. Das Laufwerk 1 liegt fast vollständig oberhalb des Laufelements 231. die Glasplatte 6 reicht fast bis zum Schienenmittelteil 22, weshalb der Raum anhand des Trennelements 6 vollständig, d.h. einschliesslich des Innenraumes der Laufschiene 2 aufgeteilt wird.

In einer vorzugsweisen Ausgestaltung wird auf dem Trennelement 6 zusätzlich ein Isolationselement 63 angeordnet, welches den Raum zwischen der Oberkante 62 des Trennelements 6 und dem Schienenmittelteil 22 abschliesst. Beispielsweise kann eine Bürste 63 auf das Trennelement 6 aufgesetzt werden. Besonders vorteilhaft ist die Anordnung einer starren oder flexiblen Isolationsfeder 63, die in eine im Schienenmittelstück 22 vorgesehene Isolationsnut 226 eingreifen kann. Sofern das Trennelement 6 eine Raumöffnung abschliesst, wird dadurch verhindert, dass Luft durch die Laufschiene 2 hindurch von einer zur anderen Seite des Trennelements 6 gelangen kann. Der Lufttransfer und somit Wärmetransfer durch die Isolationsnut 226 hindurch ist dabei praktisch vernachlässigbar. Weiterhin resultiert eine verbesserte Schallisolation. Ferner entstehen bei der Verschiebung der Isolationsfeder 24 in der Isolationsnut 226 keine störenden Geräusche oder mechanische Widerstände. Die Fertigung einer Laufschiene 1 mit einer Isolationsnut 226 verursacht zudem keine zusätzlichen Kosten.

In Figur 5a ist ferner ein Abdeckprofil 4B gezeigt, das an der Unterseite der Laufschiene 2 angeordnet ist. Das Abdeckprofil 4B ist mittels Rastelementen 47 an einem Montageelement 234 befestigt, welches am Laufelement 231 angeformt ist.

Figur 5b zeigt die Laufschiene 2 sowie das mittels des Laufwerks 1 und des Montageelements 3 gehaltene Trennelement 6 von Figur 5a von der anderen Seite.

Figur 6a zeigt eine mit einer Wand 7 verbundene zweiteilige Laufschiene 2, in der ein Trennelement 6 mittels des Laufwerks 1 und des Montageelements 3 von Figur 1 gehalten und geführt ist. Das Schienenmittelteil 22 und das mit der Wand 7 verbundene erste Schienenseitenteil 21 bilden ein einheitliches Winkelprofil. Im Schienenmittelteil 22 ist eine Montagenut 225 vorgesehen, in der ein mit einem Gewinde versehener Nutenstein 97 angeordnet ist, in den eine Kopplungsschraube 96 eingedreht ist. Das mit dem Laufelement 231 versehene zweite Schienenseitenteil 23 weist an dessen Oberseite einen senkrecht dazu stehenden Montageflügel 239 mit einer Öffnung 2391 auf (siehe Figur 6b), die der Aufnahme der Kopplungsschraube 96 dient. Mittels der Kopplungsschraube 96 und des Nutensteins 97 sind das Schienenmittelteil 22 und das zweite Schienenseitenteil 23 fest miteinander verbunden. Bei dieser Ausgestaltung der Laufschiene 2 kann daher zuerst das Winkelprofil 21, 22 und erst anschliessend das zweite Schienenseitenteil 23 montiert werden.

Figur 6b zeigt die zweiteilige Laufschiene 2, die in Figur 6a in Schnittdarstellung dargestellt ist, in räumlicher Ansicht.

Figur 7a zeigt eine an einer Wand 7 oder einer Decke 8 montierbare oder auch einbetonierbare Laufschiene 2 in einer bevorzugten Ausgestaltung, in der die freiliegenden Teile der Laufschiene 2 je nach Montageart mit einem ersten oder zweiten Abdeckprofil 4A; 4B abgedeckt werden können. Da das Schienenmittelteil 22 und das erste Schienenseitenteil 21 normalerweise an der Wand 7 und der Decke 8 anliegen, ist mittels des Abdeckprofils 4A oder 4B lediglich das mit dem Laufelement 231 versehene zweite Schienenseitenteil 23 unten und gegebenenfalls auch seitlich abzudecken. Damit das Abdeckprofil 4A oder 4B befestigt werden kann, ist das zweite Schienenseitenteil 23 an dessen Oberseite mit einem ersten und an dessen Unterseite mit zwei weiteren Montageelementen 233, 234, 235 versehen.

In Figur 7a ist ein erstes Abdeckprofil 4a mit einem aus zwei Abdeckteilen 41, 43 bestehenden Winkelprofil gezeigt, welches an der Oberseite einen Montagehaken 411 und weiter unten einen Montageflügel 42 aufweist. Wie dies in den Figuren 7a und 7b gezeigt ist, wird der Montagehaken 411 in das erste Montageelement 233 eingehängt, wonach das Abdeckprofil 4a gegen das zweite Schienenseitenteil 23 gedreht wird, bis der Montageflügel 42 an einem der unteren Montageelemente 234 einrastet, welches an einer Verlängerung des Laufelements 231 vorgesehen ist.

In Figur 7a ist ferner gezeigt, dass die Laufschiene 2 mit längs dem Schienenprofil verlaufenden Befestigungselementen 237, 238 und 239 versehen ist, in die Kopplungselemente einsetzbar sind, die es erlauben, zwei Laufschienen 2 stirnseitig miteinander zu verbinden oder eine passende Abdeckvorrichtung stirnseitig aufzusetzen.

Figur 7b zeigt die Laufschiene 2 von Figur 7a mit dem montierten ersten Abdeckprofil 4A, das bei der Wand- oder Deckenmontage der Laufschiene 2 verwendet wird.

Figur 7c zeigt die in eine Decke 8 einbetonierte Laufschiene 2 von Figur 7a mit einem zweiten Abdeckprofil 4B, welches den Bereich zwischen dem zweiten Schienenseitenteil 23 und dem Trennelement 6 abdeckt. Auch dieses zweite Abdeckprofil 4B ist ein aus zwei Teilen 46, 48 bestehendes Winkelprofil, das mittels eines Rastelements 47 gehalten wird, welches gegen das unterhalb des Laufelements 231 vorgesehene Montageelement 234 andrückt und das Teil 46 gegen das weitere Montageelement 235 zieht. Die Montageelemente 234, 235 bilden zusammen mit den korrespondierenden Teilen 42, 46, 47 der Abdeckprofile 4A, 4B vorzugsweise Schnappverschlüsse, die es erlauben, das betreffende Abdeckprofil 4A, 4B mit geringer Krafteinwirkung mit der Laufschiene 2 zu koppeln und zu entkoppeln.

### Literaturverzeichnis

- [1]: [1], EP 1 916 370 A1

### Bezugszeichenliste:

- 1: Laufwerk
- 11: Laufwerkskörper
- 111: keilförmiges Frontstück des Laufwerkskörpers 11
- 112: Endstück des Laufwerkskörpers 11
- 113: Führungsnut
- 1131: dritte Führungsfläche
- 114: oberes Flanschelement
- 1141: zweite Führungsfläche
- 115: unteres Flanschelement
- 118: Bohrung zur Aufnahme der Welle 122
- 119: Anschlagstift im Laufwerkskörper 11
- 12: Radhalterung
- 121: Rotor
- 122: Welle
- 124, 125: Laufräder
- 1241, 1251: Radachsen
- 126: Haltebolzen
- 13: Flanschplatte
- 2: Laufschiene
- 200: Bodenführung
- 21: erstes Schienenseitenteil
- 211: Öffnung im ersten Schienenseitenteil 21
- 22: Schienenmittelteil
- 221: Öffnung im Schienenmittelteil 22
- 225: Montagenut im Schienenmittelteil 22
- 226: Isolationsnut im Schienenmittelteil 22
- 23: fest angeordnetes zweites Schienenseitenteil
- 23': lösbar angeordnetes zweites Schienenseitenteil
- 230: Fussstück
- 231: Laufelement des zweiten Schienenseitenteils 23
- 232: Halterippe des zweiten Schienenseitenteils 23
- 233, 234, 235: Montageelemente
- 237, 238, 239: Befestigungselemente
- 239: Montageflügel des zweiten Schienenseitenteils 23
- 2391: Öffnung im Montageflügel 239
- 3: Montageelement
- 30: Führungsprofil
- 31: Profilmittelstück
- 311: Öffnung zur Aufnahme der Verbindungsschraube 93
- 32: Winkelstück
- 33: oberes Profilendstück
- 331: erstes Flanschteil des Profilendstücks 33
- 332: zweites Flanschteil des Profilendstücks 33
- 333: erste Führungsfläche
- 35: unteres Profilendstück
- 350: Arretierelement, Sicherungsbalken
- 351: Gewindebohrung für Gewindebolzen 92
- 36: Aufnahmeöffnung für den Laufwerkskörper
- 361: Aufnahmenut im oberen Profilendstück 33
- 362: Aufnahmenut im unteren Profilendstück 35
- 37: Schutzelement
- 373: Öffnung im Schutzelement 37
- 38: Zentrierelement
- 381: Rundflansch
- 382: zentrischer oder exzentrischer Hohlzylinder
- 383: Innenbohrung des Hohlzylinders 382
- 39: Verbindungselement
- 391: Abschlussflansch
- 392: Montagezylinder
- 393: Gewindebohrung
- 4A: erstes Abdeckprofil
- 41: Seitenteil des ersten Abdeckprofils 4A
- 411: Montagehaken
- 42: Rastelement
- 43: Unterteil des ersten Abdeckprofils 4A
- 4B: zweites Abdeckprofil
- 46: Seitenteil des zweiten Abdeckprofils 4B
- 47: Rastelement
- 48: Unterteil des zweiten Abdeckprofils 4B
- 5: Puffervorrichtung
- 51: Pufferkörper
- 511: Halteleiste des Pufferkörpers 51
- 512: Montagekeil des Pufferkörpers 51
- 52: Haltefeder des Pufferkörpers 51
- 53: elastischer Anschlag des Pufferkörpers 51
- 6: Trennelement
- 61: Öffnung im Trennelement 6
- 62: Oberkante des Trennelements 6
- 63: Isolationselement, wie Bürste oder Feder
- 7: Wand
- 8: Decke
- 91: Montageschraube
- 92: Gewindebolzen
- 93: Verbindungsschraube
- 94: Schraube für das Federelement 52
- 96: Kopplungsschraube
- 97: Nutenstein

## Patentansprüche

1. Vorrichtung zum Halten eines Trennelements (6), insbesondere einer Glasplatte, mit einem mit dem Trennelement (6) verbindbaren Montageelement (3), welches ein C-Profil-förmiges Führungsprofil (30) aufweist und seitlich an einer Oberkante (62) des Trennelements (6) montierbar ist, und mit einem Laufwerk (1), das einen Laufwerkskörper (11) aufweist, der eine Flanschplatte (13) umfasst, die im Führungsprofil (30) verschiebbar gehalten und mittels Arretierelementen (350, 92) arretierbar ist, und der wenigstens eine senkrecht zur Flanschplatte (13) ausgerichtete Radachse (1241; 1251) mit einem Laufrad (124, 125) hält, welches auf einem Laufelement (231) einer Laufschiene (2) führbar ist, **dadurch gekennzeichnet, dass** das Führungsprofil (30), dessen C-Profil sich von einem zum anderen Ende in der Höhe (c1, c2) verjüngt, ein unteres Profilendstück (35) mit einer unteren Aufnahmenut (362) und ein oberes Profilendstück (33) mit einer oberen Aufnahmenut (361) umfasst, und dass die Flanschplatte (13), die ein in der unteren Aufnahmenut (362) gehaltenes unteres Flanschelement (115) und ein in der oberen Aufnahmenut (361) gehaltenes und an einer ersten Führungsfläche (333) anliegendes oberes Flanschelement (114) aufweist, keilförmig ausgebildet ist.

2. Vorrichtung nach Anspruch 1, **dadurch gekennzeichnet, dass** an das untere Profilendstück (35) ein Sicherungsbalken (350) angeformt ist, der wenigstens eine Gewindebohrung (351) aufweist, durch die ein Gewindebolzen (92) gegen den in das Führungsprofil (30) eingeführten Laufwerkskörper (11) drehbar ist.

3. Vorrichtung nach Anspruch 1 oder 2, **dadurch gekennzeichnet, dass** an der Oberseite (62) des Trennelements (6) ein Isolationselement (63) aufgesetzt oder angeformt ist, welches mit Schienenmittelteil (22) zusammengewirkt oder in eine am Schienenmittelteil (22) vorgesehenen Isolationsnut (226) eingreifen kann.

4. Vorrichtung nach einem der Ansprüche 1 bis 3, **dadurch gekennzeichnet, dass** in die Oberseite des Laufwerkskörpers (11) eine Führungsnut (113) eingearbeitet ist, durch die das obere Flanschelement (114) freigelegt ist und in die das obere Profilendstück (33) eingreifen kann und/oder dass an der Oberseite des Montageelements (3) ein gegen das Trennelement (2) gerichtetes Flanschstück (32) angeformt ist, welches mit dem Profilmittelstück (31) einen Winkel von etwa 90° einschliesst.

5. Vorrichtung nach einem der Ansprüche 1 bis 4, **dadurch gekennzeichnet, dass** die Oberseite des oberen Flanschelements (114) oder der Boden der Führungsnut (113) wenigstens eine zweite Führungsfläche (1141; 1131) bildet, die an der ersten Führungsfläche (333) anliegt, welche innerhalb oder an der Unterseite des oberen Profilendstücks (33) des Führungsprofils (30) verläuft.

6. Vorrichtung nach Anspruch 5, **dadurch gekennzeichnet, dass** die erste Führungsfläche (333) um einen ersten Winkel a gegenüber der Oberkante des Montageelements (3) und somit gegenüber der Oberkante (62) des Trennelements (6) geneigt ist, dass die zweite Führungsfläche (1141; 1131) des Laufwerkskörpers (1) um einen zweiten Winkel (b) gegenüber dem unteren Flanschelement (114) geneigt ist, wobei der erste und der zweite Winkel a bzw. b identisch und/oder gleich oder grösser als 0° und kleiner als 45°, vorzugsweise grösser als 5° und kleiner als 15° sind.

7. Vorrichtung nach einem der Ansprüche 1 bis 6, **dadurch gekennzeichnet, dass** der Laufwerkskörper (11) mit einer Welle (122) versehen ist, mittels der ein gegebenenfalls mit einem Haltebolzen (126) versehener Rotor (121) drehbar gehalten ist, an dem beidseits der Welle (122) je ein Laufrad (124; 125) an einer Radachse (1241; 1251) angeordnet ist.

8. Vorrichtung nach Anspruch einem der Ansprüche 1 bis 7, **dadurch gekennzeichnet, dass** das Montageelement (3) und das Laufwerk (1) derart ausgestaltet sind, dass das wenigstens eine Laufrad (124; 125), zumindest jedoch deren Radachse (1241; 1251) unabhängig von der Position der Flanschplatte (13) innerhalb des Führungsprofils (3) stets unterhalb der Oberkante (62) des Trennelements (6) liegt.

9. Vorrichtung nach einem der Ansprüche 1 bis 8, **dadurch gekennzeichnet, dass** das Profilmittelstück (31) eine Öffnung (311) zur Aufnahme einer Verbindungsschraube (93) aufweist, die durch eine Ausnehmung (61) im Trennelement (61) hindurch und in eine Gewindebohrung (393) eines mit einer Abdeckkappe (391) versehenen Montagezylinders (392) eingeführt ist, welcher die Ausnehmung (61) ausfüllt oder innerhalb der Ausnehmung (61) in einem zentrischen oder exzentrischen Hohlzylinder (382) gehalten ist.

## Claims

1. Device for holding a separation element (6), in particular a glass panel, with a mounting element (3) that is connectable to the separation element (6), that comprises a C-profile-shaped guide profile (30) and that is mountable laterally at the upper edge (62) of the separation element (6), and with a carriage (1) having a carriage body (11), which comprises a flange plate (13) that is displaceably held in the guide profile (30) and is lockable by means of locking elements (350, 92) and which holds at least one wheel axle (1241; 1251) perpendicularly aligned to the flange plate (13) with a wheel (124, 125), which is guidable on a track element (231) of a rail (2), **characterised in that** the guide profile (30), whose C-profile reduces in height (c1, c2) from one end to the other, comprises a lower profile end element (35) with a lower receiving groove (362) and an upper profile end element (33) with an upper receiving groove (361) and that the flange plate (13), which comprises a lower flange element (115) held in the lower receiving groove (362) and an upper flange element (114) held in the upper receiving groove (361) and adjoining a first guide surface (333), is formed wedge-shaped.

2. Device according to claim 1, **characterised in that** a securing bar (350) is formed on the lower profile end element (35) which comprises at least one threaded bore (351), through which a threaded bolt (92) can be turned against the carriage body (11) introduced into the guide profile (30).

3. Device according to claim 1 or 2, **characterised in that** an insulation element (63) is placed or formed on the upper side (62) of the separation element (6), which insulation element (63) cooperates with a rail middle part (22) or can engage in an insulating groove (226) provided on the rail middle part (22).

4. Device according to one of the claims 1 to 3, **characterised in that** a guiding groove (113) is incorporated into the upper side of the carriage body (11), through which the upper flange element (114) is dissected and into which the upper profile end element (33) can engage and/or **in that** a flange element (32) orientated against the separation element (2) is formed on the upper side of the mounting element (3) which together with the profile middle element (31) encloses an angle of around 90°.

5. Device according to one of the claims 1 to 4, **characterised in that** the upper side of the upper flange element (114) or the bottom of the guiding groove (113) forms at least a second guide surface (1141; 1131) which abuts against the first guide surface (333), which first guide surface (333) extends within or on the lower side of the upper profile end element (33) of the guide profile (30).

6. Device according to claim 5, **characterised in that** the first guide surface (333) is inclined by a first angle (a) in relation to the upper edge of the mounting element (3) and thus in relation to the upper edge (62) of the separation element (6), **in that** the second guide surface (1141; 1131) of the carriage body (1) is inclined by a second angle (b) in relation to the lower flange element (114), wherein the first and second angle (a) and (b) are identical and/or equal to or greater than 0° and smaller than 45°, preferably greater than 5° and smaller than 15°.

7. Device according to one of the claims 1 to 6, **characterised in that** the carriage body (11) is provided with a shaft (122), with which a rotor (121) that is possibly provided with a retaining bolt (126) is pivotally held, on which rotor (121) on both sides of the shaft (122) each a wheel (124; 125) is arranged on a wheel axle (1241; 1251).

8. Device according to one of the claims 1 to 7, **characterised in that** the mounting element (3) and the carriage (1) are designed such that the at least one wheel (124; 125), but at least the wheel axle (1241; 1251) thereof is constantly positioned below the upper edge (62) of the separation element (6) irrespectively of the position of the flange plate (13) within the guide profile (3).

9. Device according to one of the claims 1 to 8, **characterised in that** the profile middle element (31) comprises an opening (311) for receiving a connecting screw (93) which is inserted through a recess (61) in the separation element (61) and into a threaded bore (393) of a mounting cylinder (392) provided with a cover cap (391) which fills the recess (61) or is held within the recess (61) in a centric or eccentric hollow cylinder (382).

## Revendications

1. Dispositif pour tenir un élément de séparation (6), en particulier une plaque en verre, avec un élément de montage (3) qui peut être relié au élément de séparation, ledit élément de montage (3) ayant un profil de guidage (30) en forme de C et pouvant être monté latéralement à un bord supérieur (62) de l'élément de séparation (6), et avec un chariot (1), présentant un corps du chariot (11), qui comprend une plaque de bride (13), qui est tenue de manière déplaçable dans le profil de guidage (30) et qui peut être bloquée par des éléments de blocage (350, 92), et qui tient au moins un axe de roue (1241; 1251) orienté orthogonal à la plaque de bride (13) avec une roue (124, 125), qui peut être guidé sur un élément de roulement (231) d'un rail (2), **caractérisé en ce que** le profil de guidage (30), dont le profil en forme de C s'amincit en hauteur (c1, c2) d'une extrémité à l'autre, comprend un embout du profil inférieur (35) avec une rainure de réception inférieure (362) et un embout du profil supérieur (33) avec une rainure de réception supérieure (361), et que la plaque de bride (13), qui présente un élément de bride inférieur (115), qui est tenu dans la rainure de réception inférieure (362), et un élément de bride supérieur (114), qui est tenu dans la rainure de réception supérieure (361) et s'appuyant sur une première surface de guidage (333), est conçu en forme de coin.

2. Dispositif selon la revendication 1, **caractérisé en ce qu**'une poutre de sécurité (350) est formé sur l'embout du profil inférieur (35), ladite poutre de sécurité (350) présentant au moins un trou taraudé (351), à travers lequel un boulon fileté (92) peut être tourné contre le corps du chariot (11) qui est inséré dans le profil de guidage (30).

3. Dispositif selon la revendication 1 ou 2, **caractérisé en ce qu**'un élément d'isolation (63) est posé ou formé sur le bord supérieur (62) de l'élément de séparations (6), ledit élément d'isolation (63) pouvant interagir avec l'élément du milieu du rail (22) ou intervenir dans une rainure d'isolation (226) prévue sur l'élément du milieu du rail (22).

4. Dispositif selon une des revendications 1 à 3, **caractérisé en ce qu**'une rainure de guidage (113) est formé dans la face supérieure du corps du chariot (11), à travers ladite rainure de guidage (113) l'élément de bride supérieur (114) est exposé et dans laquelle l'embout du profil supérieur (33) peut intervenir et/ou qu'une pièce de bride (32) orientée contre l'élément de séparation (2) est formé sur la face supérieure de l'élément de montage (3), ladite pièce de bride (32) formant un angle d'environ 90° avec la pièce du milieu du profil (31).

5. Dispositif selon une des revendications 1 à 4, **caractérisé en ce que** la face supérieure de l'élément de bride supérieur (114) ou le sol de la rainure de guidage (113) forme au moins une deuxième surface de guidage (1141; 1131), qui s'appuie sur la première surface de guidage (333), qui se trouve à l'intérieur ou sur la face inférieure de l'embout du profil supérieur (33) du profil de guidage (30).

6. Dispositif selon la revendication 5, **caractérisé en ce que** la première surface de guidage (333) est inclinée par un premier angle a par rapport au bord supérieur de l'élément de montage (3) et donc par rapport au bord supérieur (62) de l'élément de séparation (6), que la deuxième surface de guidage (1141; 1131) du chariot (1) est inclinée par un deuxième angle (b) par rapport à l'élément de bride supérieur (114), le premier angle a et le deuxième angle b étant identiques et/ou égales ou plus grand que 0° et plus petit que 45°, de préférence plus grand que 5° et plus petit que 15°.

7. Dispositif selon une des revendications 1 à 6, **caractérisé en ce que** le corps du chariot (11) présente un arbre (122), par lequel un rotor (121), qui est éventuellement muni d'un boulon de fixation (126), est tenu de manière à pouvoir tourner et sur lequel sont prévus des roues (124, 125) sur un axe de roue (1241, 1251) des deux côtés de l'arbre (122).

8. Dispositif selon une des revendications 1 à 7, **caractérisé en ce que** l'élément de montage (3) et le chariot (1) sont conçus de manière que la au moins une roue (124; 125), mais au moins l'axe de roue (1241; 1251) correspondant se trouve toujours et indépendant de la position de la plaque de bride (13) à l'intérieur de la rainure de guidage (3) en dessous du bord supérieur (62) de l'élément de séparations (6).

9. Dispositif selon une des revendications 1 à 8, **caractérisé en ce que** la pièce du milieu du profil (31) présente un trou (311) pour recevoir une vis de connexion (93), qui peut être introduite à travers une cavité (61) dans l'élément de séparation (61) dans un trou taraudé (393) d'un couvercle (391) d'un cylindre de montage (392), qui remplit la cavité (61) ou qui est tenu dans la cavité (61) dans un cylindre creux (382) centrique ou excentrique.
